# EUROPÄISCHE PATENTSCHRIFT

(11) **EP 4 078 733 B1**
(45) Veröffentlichungstag und Bekanntmachung des Hinweises auf die Patenterteilung: **16.10.2024**
(21) Anmeldenummer: 20838341.4
(22) Anmeldetag: 10.12.2020
(51) Int. Cl.: H01R 13/11

(54) **BUCHSENKONTAKT**
SOCKET CONTACT
CONTACT FEMELLE

(30) Priorität: 16.12.2019 DE 102019134564
(43) Veröffentlichungstag der Anmeldung: 26.10.2022
(73) Patentinhaber: HARTING Electric Stiftung & Co. KG, 32339 Espelkamp (DE)
(72) Erfinder: MEYROSE, Timm, 32339 Espelkamp (DE)
(86) Internationale Anmeldenummer: PCT/DE2020/101045
(87) Internationale Veröffentlichungsnummer: WO 2021/121473

(56) Entgegenhaltungen:
- DE-U1- 20 008 846
- US-A- 2 280 027
- US-A- 5 135 417

## Beschreibung

Die Erfindung geht aus von einem Buchsenkontakt nach der Gattung des unabhängigen Anspruchs 1.

Derartige Buchsenkontakte werden in Steckverbindern zur Übertragung elektrischer Ströme, Signale und/oder Daten eingesetzt.

### Stand der Technik

Die DE 1 640 554 A1 zeigt einen Buchsenkontakt, der aus einem flachen Federstahlblech mithilfe der Stanzbiegetechnik hergestellt ist. Der Kontaktbereich des Buchsenkontakt weist eine radial nach innen, mehrfach gefaltete Kontaktzunge auf.

Die US 5 135 417 A zeigt einen in eine Mantelhülse eingebrachten Buchsenkontakt. Der Buchsenkontakt ist in Stanz-Biegetechnik gefertigt und weist in seinem Kontaktbereich etwa mittig eine umlaufende Kerbe auf, die dazu dient den elektrischen Kontakt zum Kontaktstift zu verbessern.

Das verwendete Federstahlblech kann einfach verarbeitet werden. Jedoch ist die Stromtragfähigkeit eines daraus hergestellten Buchsenkontakts nicht immer ausreichend.

Die US 2 280 027 A zeigt einen Buchsenkontakt mit einem hohlzylindrischen Kontaktbereich aus dem eine Kontaktzunge herausgearbeitet ist. In die Kontaktzunge wird ein Loch eingebracht, in welches ein Werkzeug eingeführt wird, um die Kontaktzunge innenseitig einzustanzen. An dieser Stanzkante wird die Kontaktzunge radial nach innen gebogen.

Kontaktbuchsen, die aus Massivmaterial hergestellt sind, bieten hier bessere elektrische Eigenschaften. Wird ein solcher Buchsenkontakt aus einem Massivmaterial, beispielsweise einem Drahtstück entsprechenden Durchmessers, hergestellt, kann es vorkommen, dass die Kontaktzunge durch den Biegeprozess am Ansatz brüchig wird. Außerdem weisen derartige Buchsenkontakte Schwankungen bei den so genannten Abzugskräften, bei der der Kontaktstift aus der Kontaktbuchse gezogen wird, auf. Dies hat zur Folge, dass die Abzugskraft immer auf die obere Toleranzgrenze eingestellt wird, was insgesamt zu hohen Abzugkräften führt.

Das Deutsche Patent- und Markenamt hat in der Prioritätsanmeldung zu vorliegender Anmeldung den folgenden Stand der Technik recherchiert: DE 200 08 846 U1, DE 20 24 031 A, DE 11 98 891 B, DE 16 40 554 A und WO 2019/ 206 784 A1.

### Aufgabenstellung

Die Aufgabe der Erfindung besteht darin einen einfach herstellbaren Buchsenkontakt vorzuschlagen. Der Buchsenkontakt soll außerdem einen zuverlässigen elektrischen Kontakt mit einem passenden Stiftkontakt aufweisen.

Die Aufgabe wird durch den Gegenstand der unabhängigen Ansprüche gelöst.

Vorteilhafte Ausgestaltungen der Erfindung sind in den Unteransprüchen und der folgenden Beschreibung angegeben.

Der erfindungsgemäße Buchsenkontakt weist einen hohlzylindrischen Anschlussbereich auf. Der Anschlussbereich ist zur Aufnahme eines abisolierten Endbereichs eines anzuschließenden elektrischen Leiters vorgesehen. Der abisolierte Endabschnitt wird in den hohlzylindrischen Anschlussbereich eingeführt. Anschließend wird der Anschlussbereich mit einer so genannten Crimpzange verquetscht, wodurch eine zuverlässig elektrisch leitende Verbindung zwischen dem Leiter und dem Buchsenkontakt entsteht. Man spricht hier auch von einem Crimpanschluss.

Um einen zuverlässigen Crimpanschluss zu gewährleisten, hat es sich als vorteilhaft erwiesen, wenn der Anschlussbereich eine Wandstärke von 0,5 mm bis zu 1 mm aufweist.

Der Buchsenkontakt weist einen hohlzylindrischen Kontaktbereich auf. Der Kontaktbereich weist eine Stifteinführöffnung zur Aufnahme eines

Kontaktstifts auf. Der Kontaktstift wird zur elektrischen Kontaktierung axial in den Kontaktbereich eingeführt.

Der Kontaktbereich weist eine Zylinderwandung auf. Aus der Zylinderwandung ist in einem bevorzugt spanenden Arbeitsschritt zumindest eine Kontaktzunge herausgearbeitet, die radial nach innen gefaltet ist. Das freie Ende der Kontaktzunge weist dabei zur bzw. in Richtung der Stifteinführöffnung.

Das feste Ende der Kontaktzunge weist einen so genannten Ansatz an der Zylinderwandung des Kontaktbereichs auf. Am Ansatz ist die Kontaktzunge radial nach innen gefaltet. Im Bereich dieser Faltung bzw. des Ansatzes ist in der Zylinderwandung eine zumindest teilweise umlaufende Nut eingebracht. Es hat sich erwiesen, dass durch diese Nut insbesondere ein Brüchigwerden am Ansatzbereich der Kontaktzunge verhindert werden kann. Durch das Einbringen dieser Nut knickt die Kontaktzunge deutlich gleichmäßiger ab. Das führt dazu, dass die Abzugkräfte, also wenn ein Kontaktstift aus der Kontaktbuchse gezogen wird, bei einer Vielzahl gleichartiger Kontaktbuchsen deutlich gleichmäßiger sind. Dadurch wird die Produktqualität erhöht.

Die Erfindung besteht insbesondere darin durch die Nut der Kontaktlamelle eine damit eine feste Position zur Verformung vorzugeben. Dadurch zeigt der Endabschnitt der Kontaktzunge geometrisch gleichmäßiger im Raum, also in den zylinderförmigen Kontaktbereich der Kontaktbuchse.

Wird ein passender Stiftkontakt in den Buchsenkontakt eingeschoben, wird die Kontaktzunge gegen die Mantelfläche des Stiftkontakts gedrückt. Hierdurch wird der Stiftkontakt insbesondere mit der Innenwand des Kontaktbereichs in Berührkontakt gebracht. In Summe wird hierdurch eine zuverlässige elektrische Kontaktierung zwischen Buchsenkontakt und Stiftkontakt geschaffen.

Vorzugsweise weist der Buchsenkontakt genau eine radial nach innen gefaltete und mit ihrem freien Ende zur Stifteinführöffnung weisende Kontaktzunge auf. Hierdurch kann der Buchsenkontakt kostengünstiger hergestellt werden.

Vorteilhafterweise hat die Nut einen dreieckigen Querschnitt. Der Winkel im Tiefenbereich der Nut liegt vorzugsweise zwischen 45°und 120°. Die Nut hat vorzugsweise eine Tiefe von 0,01 mm bis zu 0,35 mm, besonders bevorzugt jedoch von 0,1 mm bis 0,3 mm. Eine derartige Geometrie hat sich zur oben erwähnten Bruchvermeidung in Tests als besonders geeignet erwiesen.

Ein trapezförmiger oder sinusförmiger Querschnitt der Nut kann alternativ gewählt werden.

Besonders vorteilhaft ist es, wenn die Zylinderwandung im Bereich der Faltung für die Kontaktzunge eine vollständig umlaufende Nut aufweist. Zur Bruchvermeidung ist eine vollständige Nut nicht unbedingt notwendig. Fertigungstechnisch hat eine solche Nut jedoch Vorteile.

Der Kontaktbereich weist eine bestimmte Einstecktiefe für einen passenden Kontaktstift auf. In einer besonders vorteilhaften Ausgestaltung der Erfindung beträgt die Länge der Kontaktzunge zwischen 40% und 95% der Einstecktiefe des Kontaktbereichs. Mit der Länge der Kontaktzunge wird die Steifigkeit der Kontaktzunge festgelegt. Die Kraft, mit welcher die Kontaktzunge auf den Stiftkontakt drückt, wird durch die so genannte Anstellung der Zunge festgelegt. Hierdurch werden auch die Steck- und Ziehkräfte beeinflusst.

### Ausführungsbeispiel

Ein Ausführungsbeispiel der Erfindung ist in den Zeichnungen dargestellt und wird im Folgenden näher erläutert. Es zeigen:
- Fig. 1: eine Seitenansicht eines erfindungsgemäßen Buchsenkontakts und
- Fig. 2: eine Schnittdarstellung des erfindungsgemäßen Buchsenkontakts.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Der erfindungsgemäße Buchsenkontakt 1 wird aus einem massiven Drahtstück durch insbesondere spanende Arbeitsschritte hergestellt.

Die Figur 1 zeigt einen erfindungsgemäßen Buchsenkontakt 1. Der Buchsenkontakt 1 weist anschlussseitig einen hohlzylindrischen Anschlussbereich AB zur Aufnahme eines abisolierten Endbereichs eines anzuschließenden elektrischen Leiters (nicht gezeigt) auf. Der Anschlussbereich AB ist als Crimpanschluss ausgebildet.

Steckseitig weist der Buchsenkontakt 1 einen hohlzylindrischen Kontaktbereich KB mit einer Stifteinführöffnung 2 zur Aufnahme eines passenden Kontaktstifts (aus darstellerischen Gründen nicht gezeigt) auf. Der Anschlussbereich AB und der Kontaktbereich KB sind über einen massiven Steg 3 miteinander verbunden.

Der Kontaktbereich KB weist eine Zylinderwandung mit einer radial nach innen gefalteten Kontaktzunge 4 auf. Die Kontaktzunge 4 zeigt mit ihrem freien Ende zur Stifteinführöffnung 2. Die Zylinderwandung des Kontaktbereichs KB weist im Ansatzbereich, d.h. dort wo die Kontaktzunge radial nach innen gebogen ist, eine umlaufende Nut 5 auf.

Der Mittelpunkt dieser Nut kann auch exzentrisch zum Mittelpunkt des Hohlzylinders des Buchsenkontakts liegen. Dadurch kann auch eine nicht umlaufend sichtbare Nut entstehen.

Der Kontaktbereich KB weist eine Einstecktiefe T für den Kontaktstift auf. Die Kontaktzunge 4 weist eine Länge I auf. Die Länge I beträgt zwischen 40% und 95% von der Einstecktiefe T. Das bedeutet, dass das Verhältnis von I/T zwischen 0,4 und 0,95 beträgt.

In der Zylinderwandung des Kontaktbereichs KB ist ein um etwa 45° zur Steckrichtung geneigter Schlitz eingebracht. Dadurch ist das freie Ende der Kontaktzunge 4 schräg ausgestaltet.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Buchsenkontakt
- 2: Stifteinführöffnung
- 3: Steg
- 4: Kontaktzunge
- 5: Nut

- AB: Anschlussbereich
- KB: Kontaktbereich
- I: Länge
- T: Tiefe

## Patentansprüche

1. Ein aus Vollmaterial ausgearbeiteter Buchsenkontakt (1), welcher einen hohlzylindrischen Anschlussbereich (AB) zur Aufnahme eines abisolierten Endbereichs eines anzuschließenden elektrischen Leiters und einen hohlzylindrischen Kontaktbereich (KB) mit einer Stifteinführöffnung (2) zur Aufnahme eines Kontaktstifts aufweist,
wobei der Kontaktbereich (KB) eine Zylinderwandung aufweist, wobei aus der Zylinderwandung zumindest eine Kontaktzunge herausgearbeitet ist, der Buchsenkontakt ist **dadurch gekennzeichnet, dass** ein festes Ende der Kontaktzunge einen Ansatz am hohlzylindrischen Kontaktbereich aufweist,
wobei im Bereich des Ansatzes außenseitig in der Zylinderwandung eine zumindest teilweise umlaufende Nut eingebracht ist und dass die Kontaktzunge an diesem Ansatz radial nach innen gefaltet ist und mit ihrem freien Ende zur Stifteinführöffnung (2) weist.

2. Buchsenkontakt (1) nach Anspruch 1
**dadurch gekennzeichnet, dass**
der Buchsenkontakt (1) genau eine radial nach innen gefaltete und mit ihrem freien Ende zur Stifteinführöffnung (2) weisende Kontaktzunge (4) aufweist.

3. Buchsenkontakt (1) nach einem der vorstehenden Ansprüche **dadurch gekennzeichnet, dass**
der Kontaktbereich (KB) eine Einstecktiefe (T) für den Kontaktstift aufweist und dass die Kontaktzunge (4) eine Länge (I) aufweist, die zwischen 40% und 95% der Einstecktiefe (T) beträgt.

4. Buchsenkontakt (1) nach einem der vorstehenden Ansprüche **dadurch gekennzeichnet, dass**
die Nut (5) einen dreieckigen, trapezförmigen oder sinusförmigen Querschnitt aufweist.

5. Buchsenkontakt (1) nach einem der vorstehenden Ansprüche **dadurch gekennzeichnet, dass**
die Nut (5) eine Tiefe von 0,01 mm bis zu 0,35 mm, besonders bevorzugt jedoch von 0,1 mm bis 0,3 mm, aufweist.

6. Buchsenkontakt (1) nach einem der vorstehenden Ansprüche **dadurch gekennzeichnet, dass**
die Stifteinführöffnung (2) einen Durchmesser von 1,5 mm bis zu 2,5 mm aufweist.

7. Buchsenkontakt (1) nach einem der vorstehenden Ansprüche 1-2 **dadurch gekennzeichnet, dass**
die Zylinderwandung im Bereich der Faltung für die Kontaktzunge (4) eine vollständig umlaufende Nut (5) aufweist.

8. Buchsenkontakt (1) nach einem der vorstehenden Ansprüche **dadurch gekennzeichnet, dass**
der Anschlussbereich (AB) als Crimpanschluss ausgebildet ist.

9. Buchsenkontakt (1) nach einem der vorstehenden Ansprüche **dadurch gekennzeichnet, dass**
der Anschlussbereich (AB) eine Wandstärke von 0,5 mm bis zu 1 mm aufweist.

## Claims

1. Socket contact (1) which is machined from a solid material and which has a hollow-cylindrical connector region (AB) for receiving a stripped end region of an electric conductor to be connected, and a hollow-cylindrical contact region (KB) having a pin introduction opening (2) for receiving a contact pin;
wherein the contact region (KB) has a cylinder wall; wherein at least one contact blade is machined from the cylinder wall;
the socket contact being **characterized in that** a fixed end of the contact blade has an appendage on the hollow-cylindrical contact region;
wherein an at least partially encircling groove is incorporated on the outside in the cylinder wall in the region of the appendage, and **in that** the contact blade on this appendage is folded radially inwards and by way of the free end thereof points towards the pin introduction opening (2).

2. Socket contact (1) according to Claim 1, **characterized in that**
the socket contact (1) has exactly one contact blade (4) which is folded radially inwards and by way of the free end thereof points towards the pin introduction opening (2).

3. Socket contact (1) according to either of the preceding claims,
**characterized in that**
the contact region (KB) has an insertion depth (T) for the contact pin, and **in that** the contact blade (4) has a length (1) which is between 40% and 95% of the insertion depth (T).

4. Socket contact (1) according to one of the preceding claims,
**characterized in that**
the groove (5) has a triangular, trapezoidal or sinusoidal cross section.

5. Socket contact (1) according to one of the preceding claims,
**characterized in that**
the groove (5) has a depth of 0.01 mm to 0.35 mm, however particularly preferably of 0.1 mm to 0.3 mm.

6. Socket contact (1) according to one of the preceding claims,
**characterized in that**
the pin introduction opening (2) has a diameter of 1.5 mm to 2.5 mm.

7. Socket contact (1) according to either of the preceding Claims 1 and 2,
**characterized in that**
the cylinder wall in the region of the fold for the contact blade (4) has a completely encircling groove (5) .

8. Socket contact (1) according to one of the preceding claims,
**characterized in that**
the connector region (AB) is configured as a crimp connector.

9. Socket contact (1) according to one of the preceding claims,
**characterized in that**
the connector region (AB) has a wall thickness of 0.5 mm to 1 mm.

## Revendications

1. Contact femelle (1) façonné en matériau plein, présentant une zone de connexion (AB) cylindrique creuse pour recevoir une zone d'extrémité dénudée d'un conducteur électrique à connecter et une zone de contact (KB) cylindrique creuse pourvue d'une ouverture d'introduction de broche (2) pour recevoir une broche de contact,
dans lequel la zone de contact (KB) présente une paroi de cylindre,
dans lequel au moins une lame de contact est façonnée à partir de la paroi de cylindre,
le contact femelle étant **caractérisé en ce qu'**une extrémité fixe de la lame de contact présente une saillie au niveau de la zone de contact cylindrique creuse,
dans lequel une rainure au moins partiellement périphérique est pratiquée dans la paroi de cylindre, dans la zone de la saillie, côté extérieur, et
**en ce que** la lame de contact est pliée radialement vers l'intérieur au niveau de ladite saillie et est orientée ' par son extrémité libre vers l'ouverture d'introduction de broche (2).

2. Contact femelle (1) selon la revendication 1, **caractérisé en ce que** le contact femelle (1) présente exactement une lame de contact (4) pliée radialement vers l'intérieur et orientée par son extrémité libre vers l'ouverture d'introduction de broche(2).

3. Contact femelle (1) selon l'une quelconque des revendications précédentes, **caractérisé en ce que** la zone de contact (KB) présente une profondeur d'insertion (T) pour la broche de contact, et **en ce que** la lame de contact (4) présente une longueur (1) qui mesure entre 40 % et 95 % de la profondeur d'insertion (T).

4. Contact femelle (1) selon l'une quelconque des revendications précédentes, **caractérisé en ce que** la rainure (5) présente une section transversale triangulaire, trapézoïdale ou sinusoïdale.

5. Contact femelle (1) selon l'une quelconque des revendications précédentes, **caractérisé en ce que** la rainure (5) présente une profondeur de 0,01 mm à 0,35 mm, mais de manière particulièrement préférée de 0,1 mm à 0,3 mm.

6. Contact femelle (1) selon l'une quelconque des revendications précédentes, **caractérisé en ce que** l'ouverture d'introduction de broche (2) présente un diamètre de 1,5 mm à.2,5 mm.

7. Contact femelle (1) selon l'une quelconque des revendications précédentes 1 à 2, **caractérisé en ce que** la paroi de cylindre présente au niveau du pli pour la lame de contact (4) une rainure (5) entièrement périphérique.

8. Contact femelle (1) selon l'une quelconque des revendications précédentes, **caractérisé en ce que** la zone de connexion (AB) est réalisée sous forme de connexion sertie.

9. Contact femelle (1) selon l'une quelconque des revendications précédentes, **caractérisé en ce que** la zone de connexion (AB) présente une épaisseur de paroi de 0,5 mm à 1 mm.
